# EUROPÄISCHE PATENTSCHRIFT

(11) **EP 2 288 853 B1**
(45) Veröffentlichungstag und Bekanntmachung des Hinweises auf die Patenterteilung: **10.06.2015**
(21) Anmeldenummer: 09732367.9
(22) Anmeldetag: 11.04.2009
(51) Int. Cl.: F24C 15/20

(54) **VERFAHREN ZUM BETRIEB EINER SOLCHEN DUNSTABZUGSHAUBE**
METHOD OF OPERATION OF SAID DUST EXTRACTOR HOOD
PROCÉDÉ POUR FAIRE FONCTIONNER LADITE HOTTE ASPIRANTE

(30) Priorität: 16.04.2008 DE 102008019326
(43) Veröffentlichungstag der Anmeldung: 02.03.2011
(73) Patentinhaber: Miele & Cie. KG, 33332 Gütersloh (DE)
(72) Erfinder: FELDE, Nadja, 33397 Rietber (DE); FEMMER, Uwe, 33330 Gütersloh (DE); KLUTE, Dirk, 59823 Arnsberg (DE); LAUBE, Friedrich, 33334 Gütersloh (DE); RAGERT, Rainer, 46282 Dorsten (DE); REUNER, Harald, 58642 Iserlohn (DE); SZLAGOWSKI, Stefan, 59939 Olsberg (DE)
(86) Internationale Anmeldenummer: PCT/EP2009/002702
(87) Internationale Veröffentlichungsnummer: WO 2009/127379

(56) Entgegenhaltungen:
- EP-A2- 1 505 350
- WO-A1-2006/097575
- DE-A1- 3 603 028
- DE-A1- 10 057 849

## Beschreibung

Die Erfindung betrifft ein Verfahren zum Betrieb einer Dunstabzugshaube mit einer Bedieneinrichtung, einer Steuereinrichtung zur Ansteuerung eines Gebläsemotors sowie einer Auswerteeinrichtung in der Betriebszustände eines der Dunstabzugshaube zugeordneten Kochfeldes für die Ansteuerung des Gebläsemotors ausgewertet werden, wobei der Auswerteeinrichtung ein Kommunikationsmodul zugeordnet ist.

Ein derartiges Verfahren zum Betrieb einer Dunstabzugshaube ist aus der WO2006/097575 A1 bekannt. Kochfeld und Dunstabzugshaube stehen miteinander über ein Modem in Verbindung. Der Betrieb der Dunstabzugshaube erfolgt in Abhängigkeit vom Betrieb des Kochfeldes und umgekehrt. So ist z.B. eine Kindersicherung für das Kochfeld dadurch erreicht, dass das Kochfeld nur bei eingeschalteter Dunstabzugshaube in Betrieb genommen werden kann. Für eine temperaturabhängige Einstellung der Gebläsedrehzahl der Dunstabzugshaube oder für die Nutzung von Sicherheitsabschaltungen ist dem Kochfeld zusätzlich ein Temperatursensor zugeordnet.

Weiter ist aus der DE 100 06 240 A1 eine Dunstabzugshaube mit einer Spracheingabeeinheit und mit einer Sprachverarbeitungseinheit bekannt, über die aus gesprochenen Eingabebefehlen Steuersignale für die Funktion des Kochfeldes und der Dunstabzugshaube erzeugt werden. Kochfeld und Dunstabzugshaube sind jeweils mit Sende- und Empfangseinrichtungen für eine Kommunikation über eine drahtlose Übertragungsstrecke Ü ausgebildet. Die Sende- und Empfangseinrichtung sowie die Sprachverarbeitungseinrichtung der Dunstabzugshaube sind mit einer Betriebsstatus-Erkennungseinheit verbunden, über die etwaige Störgeräusche von im Betrieb befindlichen Geräten erfasst werden. Erfolgt zum Beispiel eine Spracheingabe zur Ansteuerung des Kochfeldes bei laufender Dunstabzugshaube erfolgt eine Geräuschquellenkorrektur in der Sprachverarbeitungseinheit.

Aus der DE 40 41 798 C2 ist es bekannt, dass der Betrieb der Dunstabzugshaube automatisch einsetzt, wenn der Benutzer z.B. mittels Zeitvorwahl sowie Einstellung eines Garprogramms an einem der Dunstabzugshaube zugeordneten Kochfeld einen automatischen Betrieb des Kochfeldes vorgegeben hat. Das Kochfeld ist mit einem Infrarotsender ausgebildet, welcher Signale an ein fotoelektrisches Empfangselement auf der Unterseite der Dunstabzugshaube sendet. In Abhängigkeit der vom Kochfeld ausgesendeten Signale wird der Gebläsemotor der Dunstabzugshaube in Betrieb gesetzt. Eine optische Übertragung der Signale ist im Kochfeldbereich aufgrund der Verschmutzungsgefahr der Übertragungselemente störungsanfällig.

Weiterhin ist es aus der DE 199 07 149 A1 bekannt, eine Dunstabzugshaube mit einer Dunsterfassungssensorik auszubilden.

Aus der EP 1 223 286 A2 ist außerdem ein Verfahren zum Betrieb einer steuer- bzw. regelbare Dunstabzugshaube mit einem darunter angeordneten Kochfeld bekannt, wobei die Stromaufnahme des Kochfeldes mit einem oder mehreren Messwertaufnehmers erfasst wird und als Signal zum Steuern/Regeln der Absaugleistung der Dunstabzugshaube übermittelt wird. Ein solches Ausführungsbeispiel ist auch aus der DE 36 03 028 A1 bekannt. Hier liefert ein an die Zuleitung des Kochfeldes angreifender Stromwandler einen von der gesamten Stromaufnahme abhängigen Messwert über eine separate Steuerleitung an die Steuereinrichtung der Dunstabzugshaube.

Die oben beschriebenen Beispiele aus dem Stand der Technik erfordern mit Ausnahme der WO 2006/097575 A1 zusätzliche Messwertaufnehmer für die Stromaufnahme, Temperaturfühler, Restfeuchtefühler etc., die Aktivitäten am Kochfeld erfassen und als Signal an eine Empfangseinrichtung der Dunstabzugshaube übermitteln. Bei der Ausführung gemäß WO 2006/097575 A1 erfolgt der Betrieb der Dunstabzugshaube in direkter Abhängigkeit der Einstellungen am Kochfeld. Nachteilig ist dabei, dass die Dunstabzugshaube direkt abgeschaltet oder in der Leistungsstufe reduziert wird, wenn am Kochfeld Veränderungen vorgenommen werden.

Der Erfindung liegt daher die Aufgabe zugrunde, eine steuer- und regelbare Dunstabzugshaube in Abhängigkeit vom Betriebszustand eines Kochfeldes und/oder Gargerätes sowie ein Verfahren zum Betrieb einer solchen Dunstabzugshaube derart zu gestalten, dass keine zusätzliche Messwertaufnehmer für die Erfassung des Betriebszustandes am Kochfeld oder Gargerät erforderlich sind und auf aufwändige sowie störungsempfindliche Signalübertragungselemente verzichtet werden kann und dass außerdem das Wrasenaufkommen in Abhängigkeit der Einstellungen im Betrieb des Kochfeldes für die Einstellungen der Leistungsstufen berücksichtigt werden kann.

Erfindungsgemäß wird diese Aufgabe durch ein Verfahren zum Betrieb einer Dunstabzugshaube nach den Merkmalen des Anspruchs 1 gelöst. Zweckmäßige Weiterbildungen ergeben sich aus Anspruch 2.

Die mit der Erfindung erzielbaren Vorteile liegen insbesondere darin, dass eine oder mehrere am Kochfeld eingestellte Leistungsstufen für eine oder mehrere Kochstellen über ein im Kochfeld integriertes Kommunikationsmodul über das Stromnetz direkt an das in der Dunstabzugshaube integrierte Kommunikationsmodul an eine Auswerteeinrichtung übertragbar sind und in der Auswerteeinrichtung für eine Ansteuerung des Gebläsemotors derart ausgewertet werden, dass der Gebläsemotor nach dem Abschalten des Kochfeldes oder dem Verringern der Leistung am Kochfeld mit einer Nachlaufzeit weiter betrieben wird, so dass Wrasen und Gerüche auch nach dem Abschalten oder Verringern der Leistung des Kochfeldes entfernt werden. Dadurch erübrigen sich zusätzliche Messwertaufnehmer zur Erfassung des Wrasenaufkommens.

Ein Ausführungsbeispiel der Erfindung ist in der Zeichnung dargestellt.

Es zeigt:
- Figur 1: Eine steuer- und regelbare Dunstabzugshaube mit einem darunter angeordneten Kochfeld,
- Figur 2: den zeitlichen Verlauf für die Ansteuerung des Gebläsemotors nach einer manuellen Unterbrechung des Automatikbetriebes,
- Figur 3: den zeitlichen Verlauf für die Ansteuerung des Gebläsemotors nach einer Erkennung eines Bratvorganges.

In der Figur 1 ist eine automatisch und/oder manuell steuer- und regelbare Dunstabzugshaube 1 mit einer Bedieneinrichtung 2, einer Steuereinrichtung 3 zur Ansteuerung des Gebläsemotors 4 sowie einer Auswerteeinrichtung 5 in der Betriebszustände eines der Dunstabzugshaube 1 zugeordneten Kochfeldes 6 für die Ansteuerung des Gebläsemotors 4 ausgewertet werden, gezeigt. Die Bedieneinrichtung 2 für die manuelle Einstellung der Gebläseleistungsstufe ist mit der Steuereinrichtung 3 zur Ansteuerung des Gebläsemotors 4 verbunden. Die Dunstabzugshaube 1 ist mit einem Kommunikationsmodul 7 ausgebildet. Unter Kommunikationsmodul wird eine Komponente zur Übertragung (Übermittlung und/oder Empfang) von Gerätedaten und/oder Betriebszuständen auf das Stromnetz 8 verstanden.

Das Kochfeld 6 ist ebenfalls mit einem Kommunikationsmodul 9 ausgebildet. Die Kommunikationsmodule 7, 9 als Komponenten zur Übertragung von Gerätedaten und/oder Betriebszuständen auf das Stromnetz 8 sind für die Integration in vorgerüstete kommunikationsfähige Dunstabzugshauben 1 bzw. Kochfelder 6 zu deren Vernetzung ausgebildet. Das Kochfeld 6 weist mehrere Kochstellen 10 mit jeweils zugeordneten Bedieneinrichtungen 11 für die Einstellung von Leistungsstufen auf. Über das im Kochfeld 6 integrierte Kommunikationsmodul 9 werden eine oder mehrere an den Kochstellen 10 des Kochfeldes 6 eingestellte Leistungsstufen im Automatikbetrieb der Dunstabzugshaube 1 über das Stromnetz 8 an das Kommunikationsmodul 7 der Dunstabzugshaube 1 übermittelt und in der Auswerteeinrichtung 5 für eine Ansteuerung des Gebläsemotors 4 ausgewertet. Das Kommunikationsmodul 9 ist außerdem zur Übertragung von Gerätedaten ausgebildet. Mit Gerätedaten ist z.B. ein Identifikationssignal für die Beheizungsart des Kochfeldes (Induktion, Gas, Strahlungsheizkörper) gemeint. Ein derartiges Identifikationssignal ist für die Steuerung der Dunstabzugshaube 1 hinsichtlich der automatischen Anpassung der Gebläseleistung von Bedeutung. Ist z.B. ein Induktionskochfeld unter der Dunstabzugshaube angeordnet, wird das erhöhte Wrasenaufkommen aufgrund der geringeren Aufheizzeit schneller auftreten.

Wird das Kochfeld 6 mit beliebiger Leistungsstufe von mindestens einer Kochstelle 10 eingeschaltet, schaltet sich nach einigen Sekunden die Beleuchtung 12 der Dunstabzugshaube 1 ein. Nach einer Zeitverzögerung von z.B. ca. 1 Minute wird der Betrieb des Gebläsemotors 4 von der Steuereinrichtung 3 in einer erhöhten Gebläseleistungsstufe eingestellt und dann zeitverzögert in eine geringere Gebläseleistungsstufe zurückgesetzt. Über die Auswerteeinrichtung 5 und die Steuereinrichtung 3 wird der Betrieb der Dunstabzugshaube 1 in Bezug auf die Gebläseleistungsstufen während des Betriebes des Kochfeldes 6 entsprechend der Anzahl und der gewählten Leistungsstufen der Kochstellen 10 angepasst.

Je höher die am Kochfeld 6 gewählte Leistungsstufe und/oder je mehr Kochstellen 10 eingeschaltet werden, desto höher ist die Gebläseleistungsstufe der Dunstabzugshaube1 im Automatikbetrieb vorgegeben. Bei Verringerung der Leistungsstufe am Kochfeld 6 wird im Normalfall auch die Gebläseleistungsstufe vorzugsweise zeitverzögert reduziert. Die Reaktion der Dunstabzugshaube 1 geschieht mit Verzögerung, da das Ändern der Leistungsstufe am Kochfeld 6 nicht unmittelbar zu weniger oder mehr Kochwrasen führt. Die Reaktion erfolgt innerhalb weniger Sekunden oder Minuten. Die Reaktion wird auch dadurch beeinflusst, dass die Kommunikation über das Stromnetz 8 zwischen Kochfeld 6 und Dunstabzugshaube 1 in Intervallen erfolgt.

Die Dunstabzugshaube1 ist vorrangig für den Automatikbetrieb in Abhängigkeit der am Kochfeld 6 eingestellten Leistungsstufen eingestellt. Der Automatikbetrieb kann allerdings zu jeder Zeit durch eine manuelle Betätigung der Bedieneinrichtung 2 der Dunstabzugshaube 1 unterbrochen werden (siehe Figur 2). Wird der Automatikbetrieb in der Leistungsstufe I zu einem Zeitpunkt t1 durch die manuelle Wahl einer höheren Gebläseleistungsstufe II unterbrochen, wird der Betrieb der Dunstabzugshaube 1 automatisch in den Automatikbetrieb zurückgesetzt, wenn innerhalb einer Zeit T1 (z. B. ca. 2 Minuten) keine weitere manuelle Betätigung der Bedieneinrichtung 2 der Dunstabzugshaube 1 erfolgt.

Der Automatikbetrieb der Dunstabzugshaube 1 ist im Normalfall derart vorgegeben, dass eine Verringerung der Leistungsstufe am Kochfeld 6 (zeitverzögert) zu einer Verringerung der Gebläseleistungsstufe der Dunstabzugshaube 1 führt. Eine Ausnahme bildet ein Bratvorgang (siehe Figur 3) der von der Auswerteeinrichtung 5 der Dunstabzugshaube 1 anhand einer hohen Anfangsleistungsstufe (z.B. Leistungsstufe 12) von mindestens einer Kochstelle 10 erfasst wird, wenn diese hohe Leistungsstufe innerhalb einer vorgegeben Zeit T2 (z. B. ca. 0,5 bis 5 Minuten) auf eine wesentlich geringere Leistungsstufe (z.B. Leistungsstufe 6) reduziert wird. In diesem Fall wird die Gebläseleistungsstufe erhöht, da ein derartiger Leistungsstufenwechsel innerhalb einer in der Auswerteinrichtung 5 hinterlegten Zeit als Indiz für einen Bratvorgang mit erhöhtem Wrasenaufkommen gewertet wird. Die hohe Leistungsstufe der Dunstabzugshaube 1 ist manuell über die Bedieneinrichtung 2 der Dunstabzugshaube 1 in eine niedrigere Leistungsstufe zurücksetzbar.

Wird das Kochfeld 6 komplett ausgeschaltet, wird die Dunstabzugshaube 1 zeitverzögert ebenfalls ausgeschaltet. Damit wird die Küchenluft von verbliebenen Wrasen und Gerüchen gereinigt. Wurde der Gebläsemotor 4 vor dem Ausschalten in einer hohen Gebläseleistungsstufe betrieben, ist in der Steuereinrichtung eine längere Nachlaufzeit als bei einer geringeren Gebläseleistungsstufe vorgegeben. Das Ausschalten der Gebläseleistung kann auch stufenweise erfolgen. Wird der Gebläsemotor 4 z.B. in der Gebläseleistungsstufe 3 zum Zeitpunkt des Ausschaltens der Kochstellen 10 betrieben, schaltet er nach ca. 1 Minute auf Stufe 2 zurück. Von Stufe 2 schaltet er nach ca. 2 Minuten in Stufe 1 und nach ca. 2 weiteren Minuten wird der Gebläsemotor 4 ausgeschaltet. Nach weiteren 30 Sekunden wird auch die Beleuchtung 12 ausgeschaltet.

## Patentansprüche

1. Verfahren zum Betrieb einer Dunstabzugshaube (1) mit einer Bedieneinrichtung (2), einer Steuereinrichtung (3) zur Ansteuerung des Gebläsemotors (4) sowie einer Auswerteeinrichtung (5) in der Betriebszustände eines der Dunstabzugshaube (1) zugeordneten Kochfeldes (6) für die Ansteuerung des Gebläsemotors (4) ausgewertet werden, wobei der Auswerteeinrichtung (5) ein Kommunikationsmodul (7) zugeordnet ist,
wobei
eine oder mehrere am Kochfeld (6) eingestellte Leistungsstufen und/oder Gerätedaten von einem im Kochfeld (6) integrierten Kommunikationsmodul (9) über ein Stromnetz (8) an das Kommunikationsmodul (7) der Dunstabzugshaube (1) übermittelt werden und wobei die übermittelten Daten vom Kommunikationsmodul (7) an die Auswerteeinrichtung (5) der Dunstabzugshaube (1) für die Ansteuerung des Gebläsemotors (4) im Automatikbetrieb der Dunstabzugshaube (1) übermittelt werden, so dass die Gebläseleistungsstufe in Abhängigkeit von mindestens einer vom Kommunikationsmodul (9) des Kochfeldes (6) übermittelten Leistungsstufe einstellbar ist,
**dadurch gekennzeichnet,**
**dass** das Abschalten und/oder Verringern von mindestens einer Leistungsstufe des Kochfeldes (6) ein zeitverzögertes Verringern der Gebläseleistungsstufe bewirkt, wobei eine Nachlaufzeit für den Gebläsemotor (4) von der Auswerteeinrichtung (5) in Abhängigkeit der zuvor eingestellten Gebläseleistungsstufe der Dunstabzugshaube (1) ermittelt wird.

2. Verfahren zum Betrieb einer automatisch und/oder manuell steuer- und regelbaren Dunstabzugshaube (1) nach Anspruch 1,
**dadurch gekennzeichnet,**
**dass** die Gebläseleistungsstufen stufenweise zurücksetzbar sind.

## Claims

1. Method for operating an extractor hood (1) which comprises an operating device (2), a control device (3) for controlling the fan motor (4) and an evaluation device (5) in which operating states of a hob (6) assigned to the extractor hood (1) are evaluated in order to control the fan motor (4), a communication module (7) being assigned to the evaluation device (5), one or more power settings set on the hob (6) and/or appliance data being transmitted from a communication module (9) integrated in the hob (6) to the communication module (7) in the extractor hood (1) by means of a power supply (8), and the transmitted data being transmitted from the communication module (7) to the evaluation device (5) in the extractor hood (1) when the extractor hood (1) is in automatic mode in order to control the fan motor (4) so that the fan power setting can be set based on at least one power setting transmitted from the communication module (9) in the hob (6),
**characterised in that**
turning off and/or reducing at least one power setting on the hob (6) causes the fan power setting to reduce in a time-delayed manner, a stopping time for the fan motor (4) being determined by the evaluation device (5) based on the previously set fan power setting of the extractor hood (1).

2. Method for operating an extractor hood (1), which can be automatically and/or manually controlled and regulated, according to claim 1,
**characterised in that**
the fan power settings can be reset in stages.

## Revendications

1. Procédé de fonctionnement d'une hotte aspirante (1) avec un dispositif de manoeuvre (2), un dispositif de commande (3) pour piloter le moteur de ventilateur (4) ainsi qu'avec un dispositif d'analyse (5) dans lequel des états de fonctionnement d'une table de cuisson (6) affectée à la hotte aspirante (1) sont analysés pour le pilotage du moteur de ventilateur (4), un module de communication (7) étant affecté au dispositif d'analyse (5),
un ou plusieurs niveaux de puissance et/ou données d'appareil réglés sur la table de cuisson (6) étant transmis par un module de communication (9) intégré dans la table de cuisson (6) au module de communication (7) de la hotte aspirante (1) par le biais d'un réseau électrique (8), et les données transmises étant transmises du module de communication (7) au dispositif d'analyse (5) de la hotte aspirante (1) pour le pilotage du moteur de ventilateur (4) dans le mode automatique de la hotte aspirante (1) de telle sorte que le niveau de puissance du ventilateur peut être réglé en fonction d'au moins un niveau de puissance transmis du module de communication (9) de la table de cuisson (6), **caractérisé en ce que**
la mise à l'arrêt et/ou la réduction d'au moins un niveau de puissance de la table de cuisson (6) provoque une réduction retardée du niveau de puissance du ventilateur, un temps de marche par inertie étant déterminé pour le moteur de ventilateur (4) par le dispositif d'analyse (5) en fonction du niveau de puissance du ventilateur de la hotte aspirante (1) réglé au préalable.

2. Procédé de fonctionnement d'une hotte aspirante (1) pouvant être commandée et réglée automatiquement et/ou manuellement selon la revendication 1,
**caractérisé en ce que**
les niveaux de puissance du ventilateur peuvent être ramenés à zéro niveau par niveau.
